# EUROPÄISCHE PATENTSCHRIFT

(11) **EP 2 920 850 B1**
(45) Veröffentlichungstag und Bekanntmachung des Hinweises auf die Patenterteilung: **30.05.2018**
(21) Anmeldenummer: 13794862.6
(22) Anmeldetag: 18.11.2013
(51) Int. Cl.: H01R 13/58

(54) **RJ45-STECKER MIT ZUGENTLASTUNGSEINRICHTUNG**
RJ45 CONNECTOR COMPRISING STRAIN RELIEF ARRANGEMENT
CONNECTEUR RJ45 À DISPOSITIF DE DÉCHARGE DE TRACTION

(30) Priorität: 19.11.2012 DE 102012111129
(43) Veröffentlichungstag der Anmeldung: 23.09.2015
(73) Patentinhaber: Phoenix Contact GmbH & Co. KG, 32825 Blomberg (DE)
(72) Erfinder: KROME, Karsten, 32756 Detmold (DE)
(74) Vertreter: Michalski Hüttermann & Partner Patentanwälte mbB
(86) Internationale Anmeldenummer: PCT/EP2013/074037
(87) Internationale Veröffentlichungsnummer: WO 2014/076269

(56) Entgegenhaltungen:
- DE-A1- 10 155 414
- DE-A1-102008 064 535
- US-A- 5 514 007
- US-A1- 2012 094 525

## Beschreibung

Die vorliegende Erfindung betrifft einen RJ45-Stecker mit einem Steckergehäuse, das eine Einführöffnung zum Einführen eines Kabels aufweist, und einer Zugentlastungseinrichtung, die ausgeführt ist, das Kabel außenseitig an dem Steckergehäuse zu klemmen.

Derartige RJ45-Stecker werden für eine Datenverkabelung verwendet, insbesondere nach dem Twisted Pair-Standard. Ein Datenkabel nach diesem Stand umfasst acht einzelne Adern, die über den RJ45-Stecker mit einer entsprechenden Buchse verbindbar sind. Dazu müssen die einzelnen Adern des Kabels in dem RJ45-Stecker kontaktiert werden.

Zum Schutz des RJ45-Steckers ist üblicherweise eine Zugentlastungseinrichtung vorgesehen, mit der das Kabel insgesamt klemmend an dem RJ45-Stecker gehalten wird. Somit können die Adern bei einer Zugbelastung nicht aus ihren Kontakten gerissen werden, wodurch der RJ45-Stecker vor Beschädigungen durch mechanische Belastungen geschützt wird.

In der Praxis hat sich jedoch als problematisch erwiesen, den RJ45-Stecker zuverlässig vor Beschädigungen zu schützen, da Kabel mit unterschiedlichen Außendurchmessern verwendet werden, was eine zuverlässige Zugentlastung erschwert. Diesem Problem wir durch die Verwendung von unterschiedlichen RJ45-Steckern mit angepassten Zugentlastungseinrichtungen begegnet. Bekannte Zugentlastungseinrichtungen können Kabel mit unterschiedlichen Außendurchmessern nicht gleichermaßen zuverlässig klemmen und/oder erschweren die Montage des RJ45-Steckers.

Bei diesen RJ45-Steckern ist es auch schwierig, die Adern mit den entsprechenden Kontakten zu verbinden. Daher ist es wünschenswert, dass der RJ45-Stecker eine einfache Verbindung mit dem Kabel erlaubt.

In diesem Zusammenhang ist aus der DE 10 2008 064 535 A1 ein elektrischer Verbindungsstecker bekannt. Der Verbindungsstecker umfasst ein Verbindungsmodul, das mehrere Kontaktelemente aufweist zur Herstellung einer elektrischen Verbindung mit korrespondierenden Kontaktelementen einer Verbindungsbuchse, und ein Anschlussmodul, das mehrere Anschlusselemente aufweist zum Anschließen jeweils einer Ader eines Kabels. das Anschlussmodul ist mit dem Verbindungsmodul lösbar verbindbar zur Herstellung einer elektrischen Verbindung zwischen den Anschlusselementen und jeweils einem Kontaktelement. Das Verbindungsmodul umfasst ein Gehäuse, in das das Anschlussmodul einführbar ist, sowie eine mit dem Gehäuse verbundene Zugentlastung, die das Anschlussmodul übergreift, wobei mittels der Zugentlastung ein an das Anschlussmodul angeschlossenes Kabel am Verbindungsmodul festlegbar ist.

Ausgehend von dem oben genannten Stand der Technik liegt der Erfindung somit die Aufgabe zugrunde, einen RJ45-Stecker der oben genannten Art anzugeben, der ein einfaches und zuverlässiges Klemmen von Kabeln mit unterschiedlichem Durchmesser ermöglicht und einfach zu montieren ist.

Die Lösung der Aufgabe erfolgt erfindungsgemäß durch die Merkmale des unabhängigen Anspruchs. Vorteilhafte Ausgestaltungen der Erfindung sind in den Unteransprüchen angegeben.

Erfindungsgemäß wird die Aufgabe somit gelöst durch einen RJ45-Stecker mit einem Steckergehäuse, das eine Einführöffnung zum Einführen eines Kabels aufweist, und einer Zugentlastungseinrichtung, die ausgeführt ist, das Kabel außenseitig an dem Steckergehäuse zu klemmen, wobei die Zugentlastungseinrichtung ein erstes und ein zweites Klemmelement umfasst, die an in Umfangsrichtung gegenüberliegenden Seiten der Einführöffnung an dem Steckergehäuse angeordnet sind, das erste Klemmelement in Richtung zu dem zweiten Klemmelement verschwenkbar an dem Steckergehäuse gehalten ist, die Zugentlastungseinrichtung Fixiermittel aufweist, mit denen das erste Klemmelement relativ zu dem zweiten Klemmelement in einer Mehrzahl Verschwenkpositionen fixierbar ist, und das erste Klemmelement an seiner dem zweiten Klemmelement zugewandten Seite eine Bogenform aufweist, wobei der Bogen konkav in Längsrichtung des Kabels ausgebildet ist.

Grundidee der vorliegenden Erfindung ist es also, die Zugentlastungseinrichtung durch das Verschwenken des ersten Klemmelements zur Klemmung von Kabeln mit unterschiedlichen Durchmessern anzupassen. Dies erfolgt durch die Mehrzahl Verschwenkpositionen, in denen Kabel mit unterschiedlichen Durchmessern geklemmt werden können. Die Bogenform des ersten Klemmelements bewirkt dabei eine zuverlässige Klemmung, da zwischen dem ersten Klemmelement und dem Kabel jeweils ein gleichartiger Kontaktbereich gebildet wird. Das erste Klemmelement ist vorzugsweise so ausgeführt, dass eine Kraftübertragung von dem ersten Klemmelement senkrecht auf das Kabel erfolgt. Das Kabel liegt somit jeweils tangential an der Bogenform des ersten Klemmelements an.

Das zweite Klemmelement kann fest an dem Steckergehäuse gehalten sein, oder in Übereinstimmung mit dem ersten Klemmelement ebenfalls verschwenkbar sein. Die Klemmung erfolgt in letzterem Fall durch das Verschwenken der Klemmelemente relativ zu einander. Auch kann das zweite Klemmelement in diesem Fall wie das erste Klemmelement eine Bogenform aufweisen.

Die Zugentlastungseinrichtung kann als Einheit insgesamt an dem Steckergehäuse angebracht sein. Alternativ ist es möglich, dass die Zugentlastungseinrichtung aus Bauteilen und/oder Baugruppen gebildet ist, die individuell an dem Steckergehäuse angebracht sind.

In vorteilhafter Ausgestaltung der Erfindung ist der RJ45-Stecker derart weitergebildet, dass das Steckergehäuse eine erste und eine zweite Gehäuseschale aufweist, und das erste Klemmelement an der ersten Gehäuseschale und das zweite Klemmelement an der zweiten Gehäuseschale gehalten ist. Somit kann das Kabel einfach in das Steckergehäuse eingeführt werden, da ein Einfädeln durch die Zugentlastungseinrichtung hindurch entfällt. Die Zugentlastungseinrichtung kann sich somit in einem geöffneten Zustand befinden, um das Kabel in das Steckergehäuse einzuführen, und erst im Anschluss daran um das Kabel herum geschlossen werden, so dass das Kabel in einem geschlossenen Zustand des Steckergehäuses geklemmt wird. Die Zugentlastungseinrichtung kann erst nach dem Verbinden der Gehäuseschalen zum Klemmen des Kabels geschlossen werden. Die Einführöffnung ist besonders bevorzugt in einem Verbindungsbereich der beiden Gehäuseschalen angeordnet. Dabei kann die Einführöffnung als Aussparung in einer beliebigen Gehäuseschale ausgeführt sein, die beim Verbinden der Gehäuseschalen geschlossen wird. Auch kann die Einführöffnung von zwei korrespondierenden Aussparungen an den beiden Gehäuseschalen beim Verbinden der Gehäuseschalen gebildet werden. Somit muss das Kabel auch nicht durch die Einführöffnung in das Steckergehäuse eingefädelt werden, da die Einführöffnung erst nach dem Einbringen des Kabels geschlossen wird. Auch die Verbindung von Adern des Kabels mit einer Platine des RJ45-Steckers, die vorzugsweise fest an dem Steckergehäuse angebracht ist, besonders bevorzugt an der zweiten Gehäuseschale, kann somit einfach durchgeführt werden. In einer alternativen Ausführungsform kann die Platine ein separates Bauteil sein, das nicht fest mit dem Steckergehäuse verbunden ist. Entsprechend können die Adern des Kabels außerhalb des Steckergehäuses mit der Platine verbunden werden, die Platine kann danach in das Steckergehäuse eingebracht werden, und im Anschluss daran können die Gehäuseschalen miteinander verbunden werden.

In vorteilhafter Ausgestaltung der Erfindung ist der RJ45-Stecker derart weitergebildet, dass die erste und die zweite Gehäuseschale in einem der Einführöffnung entgegengesetzten Bereich verschwenkbar aneinander gehalten sind. Somit kann der RJ45-Stecker vollständig montiert zur Benutzung bzw. der Verbindung mit dem Kabel bereitgestellt werden. Das Öffnen bzw. Schließen des Steckergehäuses kann entsprechend durch das Verschwenken der Gehäuseschalen realisiert werden. Die Herstellung und Auslieferung des RJ45-Steckers erfolgt vorzugsweise derart, dass das Steckergehäuse geöffnet ist. Weiter bevorzugt sind die beiden Gehäuseschalen in der geöffneten Stellung arretiert. Somit kann die Montage des RJ45-Steckers mit geringem Zeitaufwand durchgeführt werden.

Besonders bevorzugt sind die beiden Gehäuseschalen mit Verbindungsmitteln ausgeführt, mit denen die beiden Gehäuseschalen nach dem Verschwenken zueinander verbunden werden können. Die Verbindungsmittel können auf unterschiedliche Weise realisiert sein, beispielsweise durch korrespondierende Aussparungen und Eingriffe. Die Verbindungsmittel sind bevorzugt als Schnappverbindungsmittel ausgeführt. Besonders bevorzugt sind die Verbindungsmittel derart ausgeführt, dass die Verbindung der beiden Gehäuseschalen lösbar ist.

In vorteilhafter Ausgestaltung der Erfindung ist der RJ45-Stecker derart weitergebildet, dass das erste Klemmelement an seiner dem zweiten Klemmelement zugewandten Seite mit Eingriffsmitteln zum Eingriff in eine Ummantelung des Kabels ausgeführt ist. Die Eingriffsmittel verbessern die Fixierung des Kabels in der Zugentlastungseinrichtung. Die Eingriffsmittel können unterschiedlich ausgeführt sein, beispielsweise als Rippen oder Haken.

In vorteilhafter Ausgestaltung der Erfindung ist der RJ45-Stecker derart weitergebildet, dass das erste Klemmelement mit einer Mehrzahl Eingriffsmittel ausgeführt ist, und die Eingriffsmittel in Einführrichtung des Kabels beabstandet angeordnet sind. Somit können Kabel mit unterschiedlichen Durchmessern gleichermaßen zuverlässig in der Zugentlastungseinrichtung geklemmt werden, da in den verschiedenen Verschwenkpositionen jeweils Eingriffsmittel in das Kabel eingreifen können.

In vorteilhafter Ausgestaltung der Erfindung ist der RJ45-Stecker derart weitergebildet, dass das zweite Klemmelement auf seiner dem ersten Klemmelement zugewandten Seite mit Eingriffsmitteln zum Eingriff in eine Ummantelung des Kabels ausgeführt ist. Die Eingriffsmittel verbessern die Fixierung des Kabels in der Zugentlastungseinrichtung. Die Eingriffsmittel können unterschiedlich ausgeführt sein, beispielsweise als Rippen oder Haken.

In besonders vorteilhafter Ausgestaltung der Erfindung ist der RJ45-Stecker derart weitergebildet, dass das erste Klemmelement an seiner dem zweiten Klemmelement zugewandten Seite und das zweite Klemmelement auf seiner dem ersten Klemmelement zugewandten Seite mit Eingriffsmitteln zum Eingriff in eine Ummantelung des Kabels ausgeführt sind.

In vorteilhafter Ausgestaltung der Erfindung ist der RJ45-Stecker derart weitergebildet, dass die Eingriffsmittel als Dornen ausgeführt sind. Dornen können leicht an beliebigen Positionen angebracht sein, um eine Fixierung des Kabels in der Zugentlastungseinrichtung zu bewirken.

In vorteilhafter Ausgestaltung der Erfindung ist der RJ45-Stecker derart weitergebildet, dass das erste Klemmelement Rastmittel zum Verrasten mit korrespondierenden Gegenrastmitteln der Zugentlastungseinrichtung aufweist, wobei durch die Rastmittel und Gegenrastmittel definierte Rastpositionen den Verschwenkpositionen entsprechen. Durch die Rastmittel kann die Zugentlastungseinrichtung einfach an Kabel mit unterschiedlichen Außendurchmessern angepasst werden. Ausgestaltung und Anordnung der Rastmittel und Gegenrastmittel können beliebig gewählt sein. Beispielsweise können die Gegenrastmittel an oder in dem Steckergehäuse ausgebildet sein.

In vorteilhafter Ausgestaltung der Erfindung ist der RJ45-Stecker derart weitergebildet, dass die Gegenrastmittel an dem zweiten Klemmelement ausgebildet sind. Die Verrastung wird also lediglich durch die beiden Klemmelemente bewirkt. Zusätzliche Bauteile sind nicht erforderlich, wodurch sich ein einfacher Aufbau der Zugentlastungseinrichtung ergibt. Auch die Montage des Kabels an dem RJ45-Stecker wird erleichtert, da keine zusätzlichen Rastmittel bzw. Gegenrastmittel die Montage des Kabels behindern. Das zweite Klemmelement kann dabei entweder fest oder ebenfalls verschwenkbar an dem Steckergehäuse gehalten sein.

In vorteilhafter Ausgestaltung der Erfindung ist der RJ45-Stecker derart weitergebildet, dass das erste und/oder das zweite Klemmelement gegenüberliegende Seitenwände aufweisen, die sich in Richtung zu dem jeweils anderen Klemmelement erstrecken, und die Rastmittel und/oder Gegenrastmittel an den Seitenwänden ausgebildet sind. Somit wird das Kabel von den beiden Klemmelementen vollständig umschlossen und zuverlässig positioniert und gehalten.

In vorteilhafter Ausgestaltung der Erfindung ist der RJ45-Stecker derart weitergebildet, dass das erste und/oder das zweite Klemmelement an seiner dem jeweils anderen Klemmelement zugewandten Seite einen konvexen Querschnitt aufweist. Durch den konvexen Querschnitt passt sich das jeweilige Klemmelement an die Umfangsfläche des Kabels an, so dass sich eine große Kontaktfläche des ersten und/oder des zweiten Klemmelements mit dem Kabel ergibt. Auch wird das Kabel durch die konvexe Form in der Zugentlastungseinrichtung zentriert. Somit kann das Kabel zuverlässig in der Zugentlastungseinrichtung geklemmt werden.

Nachfolgend wird die Erfindung unter Bezugnahme auf die anliegende Zeichnung anhand bevorzugter Ausführungsformen näher erläutert.

Es zeigen
- Fig. 1: einen RJ45-Stecker mit einem Steckergehäuse und einer Zugentlastungseinrichtung im geöffneten Zustand gemäß einer bevorzugten Ausführungsform der Erfindung in einer perspektivischen Ansicht von Seiten der Zugentlastung,
- Fig. 2: den RJ45-Stecker aus Figur 1 in einer Seitenansicht,
- Fig. 3: den RJ45-Stecker in der Ansicht aus Fig. 1 mit einem eingeführten Kabel mit kleinem Durchmesser im geschlossenen Zustand,
- Fig. 4: den RJ45-Stecker mit dem eingeführten Kabel gemäß Fig. 3 in einer teilweisen Seitenschnittansicht,
- Fig. 5: den RJ45-Stecker in der Ansicht aus Fig. 1 mit einem eingeführten Kabel mit mittlerem Durchmesser im geschlossenen Zustand,
- Fig. 6: den RJ45-Stecker mit dem eingeführten Kabel gemäß Fig. 5 in einer teilweisen Seitenschnittansicht,
- Fig. 7: den RJ45-Stecker in der Ansicht aus Fig. 1 mit einem eingeführten Kabel mit großem Durchmesser im geschlossenen Zustand, und
- Fig. 8: den RJ45-Stecker mit dem eingeführten Kabel gemäß Fig. 7 in einer teilweisen Seitenschnittansicht.

Die Figuren 1 bis 8 zeigen einen RJ45-Stecker 1 gemäß einer bevorzugten Ausführungsform.

Der RJ45-Stecker 1 umfasst ein Steckergehäuse 2, das eine obere, erste und eine untere, zweite Gehäuseschale 3, 4 aufweist, wobei zwischen den beiden Gehäuseschalen 3, 4 an einer Stirnseite des Steckergehäuses 2 eine Einführöffnung 5 zum Einführen eines Kabels 6 ausgebildet ist. Die Einführöffnung 5 ist in einem Verbindungsbereich der beiden Gehäuseschalen 3, 4 angeordnet und als zwei korrespondierende Aussparungen an den beiden Gehäuseschalen 3, 4 ausgeführt. Die erste und die zweite Gehäuseschale 3, 4 sind in einem der Einführöffnung 5 entgegengesetzten Bereich verschwenkbar aneinander gehalten. Entsprechend wird die Einführöffnung 5 beim Verbinden der Gehäuseschalen 3, 4 gebildet.

Weiterhin sind die beiden Gehäuseschalen 3, 4 mit Verbindungsmitteln 7, 8 ausgeführt. Die Verbindungsmittel 7, 8 umfassen in diesem Ausführungsbeispiel zwei seitlich an der zweiten Gehäuseschale 4 ausgebildete Rastnasen 7 und zwei seitlich an der ersten Gehäuseschale 3 ausgebildete Eingriffsöffnungen 8, mit denen die beiden Gehäuseschalen 3, 4 nach dem Verschwenken zueinander schnappend miteinander verbunden werden können.

Der RJ45-Stecker 1 umfasst weiterhin eine Zugentlastungseinrichtung 10, die ein erstes und ein zweites Klemmelement 11, 12 umfasst, die außenseitig an dem Steckergehäuse 2 an in Umfangsrichtung gegenüberliegenden Seiten der Einführöffnung 5 angeordnet sind. Das erste Klemmelement 11 ist in Richtung zu dem zweiten Klemmelement 12 verschwenkbar an der ersten Gehäuseschale 3 gehalten, während das zweite Klemmelement 12 fest an der zweiten Gehäuseschale 4 angebracht ist.

Das erste Klemmelement 11 weist an seiner dem zweiten Klemmelement 12 zugewandten Seite eine Bogenform auf, wobei der Bogen konkav in Längsrichtung des Kabels 6 ausgebildet ist. Zusätzlich ist das erste Klemmelement 11 an seiner dem zweiten Klemmelement 12 zugewandten Seite mit einem konvexen Querschnitt ausgeführt. Die Klemmelemente 11, 12 weisen an ihren dem jeweils anderen Klemmelement 12, 11 zugewandten Seite Dornen 13 als Eingriffsmittel zum Eingriff in eine Ummantelung des Kabels 6 auf. Dabei weist das erste Klemmelement 11 eine Mehrzahl Dornen 13 auf, die in Einführrichtung/Längsrichtung des Kabels 6, d.h. entlang der Bogenform, beabstandet angeordnet sind.

Das erste und das zweite Klemmelement 11, 12 sind jeweils mit zwei sich zum dem anderen Klemmelement 12, 11 erstreckenden Seitenwänden 14, 15 ausgeführt. Die Seitenwände 14, 15 sind derart angeordnet und ausgeführt, dass sie beim Verschwenken des ersten Klemmelements 11 in Richtung zu dem zweiten Klemmelement 12 einander zunehmend überdecken. An den Seitenwänden 14, 15 sind korrespondierende Rastmittel 16 bzw. Gegenrastmittel 17 ausgebildet, mit denen das erste Klemmelement 11 in einer Mehrzahl Verschwenkpositionen an dem zweiten Klemmelement 12 fixierbar ist. Die Verschwenkpositionen sind durch Rastpositionen des ersten Klemmelements 11 definiert. Die Rastmittel 16 bzw. Gegenrastmittel 17 sind dabei als korrespondierende Vorsprünge 16, 17 ausgeführt, wobei an dem ersten Klemmelement 11 eine Mehrzahl Vorsprünge 16 in Verschwenkrichtung beabstandet angeordnet ist, um die verschiedenen Rastpositionen zu realisieren. Die Vorsprünge 16, 17 weisen ein dreiecksförmiges Profil auf, sodass die Vorsprünge 16, 17 beim Verschwenken des ersten Klemmelements 11 zu dem zweiten Klemmelement 12 leicht einander überspringen und in Gegenrichtung eine zuverlässige Fixierung der Klemmelemente 11, 12 aneinander bewirken. Die Vorsprünge 16, 17 dienen somit als Fixiermittel für die Zugentlastungseinrichtung 10.

Im Folgenden wird Anbringung des RJ45-Steckers 1 an dem Kabel 6, das ein Datenkabel nach dem Twisted Pair-Standard mit acht einzelne Adern ist, beschrieben. Dazu wird zunächst das Steckergehäuse 2 geöffnet, indem die erste Gehäuseschale 3 von der zweiten Gehäuseschale 4 nach oben weggeschwenkt wird, wodurch der Innenraum des Steckergehäuses 2 freigelegt wird. Gleichzeitig mit der ersten Gehäuseschale 3 wird das erste Klemmelement 11 nach oben geschwenkt.

Der RJ45-Stecker 1 umfasst eine Platine, die in den Figuren nicht dargestellt ist, zur Verbindung mit den Adern des Kabels 6. Die Platine ist fest an der zweiten Gehäuseschale 4 gehalten. Für das Herstellen der Verbindung wird das Kabel 6 auf das zweite Klemmelement 12 aufgelegt, so dass die Adern in das Steckergehäuse 2 reichen. Dort werden die Adern mit der Platine verbunden.

Anschließend wird das Steckergehäuse 2 geschlossen, indem die Gehäuseschalen 3, 4 zueinander verschwenkt und über die Verbindungsmittel 7, 8 miteinander verbunden werden. Gleichzeitig wird die Einführöffnung 5 um das Kabel 6 geschlossen. Ein Einfädeln des Kabels 6 durch die Einführöffnung 5 und die Zugentlastungseinrichtung 10 entfällt.

Zur Zugentlastung wird das Kabel 6 außenseitig an dem Steckergehäuse 5 geklemmt. Dazu wird das erste Klemmelement 11 zu dem zweiten Klemmelement 12 verschwenkt, wobei die Vorsprünge 16, 17 der Seitenwände 14, 15 einander überspringen bzw. überschnappen, wodurch verschiedene Verschwenkpositionen bzw. damit übereinstimmende Rastpositionen eingenommen werden können. Das erste Klemmelement 11 wird zu dem zweiten Klemmelement 12 verschwenkt, bis das erste Klemmelement das Kabel 6 so weit gegen das zweite Klemmelement 12 drückt, dass die Dornen 13 der beiden Klemmelemente 11, 12 in die Ummantelung des Kabels 6 eingreifen und das Kabel 6 zuverlässig zwischen den beiden Klemmelementen 11, 12 geklemmt ist. Die Klemmung kann dabei wie in den Figuren 3, 4 bzw. 5, 6 bzw. 7, 8 gezeigt ist, für unterschiedliche Kabel 6 mit unterschiedlichen Kabeldurchmessern gleichermaßen bewirkt werden, indem das erste Klemmelement 11 unterschiedliche Rastpositionen einnimmt.

### Bezugszeichenliste

| | |
|---|---|
| RJ45-Stecker | 1 |
| Steckergehäuse | 2 |
| erste Gehäuseschale | 3 |
| zweite Gehäuseschale | 4 |
| Einführöffnung | 5 |
| Kabel | 6 |
| Verbindungsmitte, Rastnase | 7 |
| Verbindungsmittel, Eingriffsöffnung | 8 |
| Zugentlastungseinrichtung | 10 |
| erstes Klemmelement | 11 |
| zweites Klemmelement | 12 |
| Dornen, Eingriffsmittel | 13 |
| Seitenwand | 14 |
| Seitenwand | 15 |
| Fixiermittel, Rastmittel, Vorsprung | 16 |
| Fixiermittel, Gegenrastmittel, Vorsprung | 17 |

## Patentansprüche

1. RJ45-Stecker (1) mit
einem Steckergehäuse (2), das eine Einführöffnung (5) zum Einführen eines Kabels (6) aufweist, und
einer Zugentlastungseinrichtung (10), die ausgeführt ist, das Kabel (6) außenseitig an dem Steckergehäuse (2) zu klemmen,
wobei
die Zugentlastungseinrichtung (10) ein erstes und ein zweites Klemmelement (11, 12) umfasst, die an in Umfangsrichtung gegenüberliegenden Seiten der Einführöffnung (5) an dem Steckergehäuse (2) angeordnet sind,
das erste Klemmelement (11) in Richtung zu dem zweiten Klemmelement (12) verschwenkbar an dem Steckergehäuse (2) gehalten ist, und
die Zugentlastungseinrichtung (10) Fixiermittel (16, 17) aufweist, mit denen das erste Klemmelement (11) relativ zu dem zweiten Klemmelement (12) in einer Mehrzahl Verschwenkpositionen fixierbar ist,
**dadurch gekennzeichnet, dass**
das erste Klemmelement (11) an seiner dem zweiten Klemmelement (12) zugewandten Seite eine Bogenform aufweist, wobei der Bogen konkav in Längsrichtung des Kabels (6) ausgebildet ist.

2. RJ45-Stecker (1) nach Anspruch 1,
**dadurch gekennzeichnet, dass**
das Steckergehäuse (2) eine erste und eine zweite Gehäuseschale (3, 4) aufweist, und das erste Klemmelement (11) an der ersten Gehäuseschale (3) und das zweite Klemmelement (12) an der zweiten Gehäuseschale (4) gehalten ist.

3. RJ45-Stecker (1) nach Anspruch 2,
**dadurch gekennzeichnet, dass**
die erste und die zweite Gehäuseschale (3, 4) in einem der Einführöffnung (5) entgegengesetzten Bereich verschwenkbar aneinander gehalten sind.

4. RJ45-Stecker (1) nach einem der vorhergehenden Ansprüche,
**dadurch gekennzeichnet, dass**
das erste Klemmelement (11) an seiner dem zweiten Klemmelement (12) zugewandten Seite mit Eingriffsmitteln (13) zum Eingriff in eine Ummantelung des Kabels (6) ausgeführt ist.

5. RJ45-Stecker (1) nach Anspruch 4,
**dadurch gekennzeichnet, dass**
das erste Klemmelement (11) mit einer Mehrzahl Eingriffsmittel (13) ausgeführt ist, und
die Eingriffsmittel (13) in Einführrichtung des Kabels (6) beabstandet angeordnet sind.

6. RJ45-Stecker (1) nach einem der vorhergehenden Ansprüche,
**dadurch gekennzeichnet, dass**
das zweite Klemmelement (12) auf seiner dem ersten Klemmelement (11) zugewandten Seite mit Eingriffsmitteln (13) zum Eingriff in eine Ummantelung des Kabels (6) ausgeführt ist.

7. RJ45-Stecker (1) nach einem der vorhergehenden Ansprüche 4 bis 6,
**dadurch gekennzeichnet, dass**
die Eingriffsmittel als Dornen (13) ausgeführt sind.

8. RJ45-Stecker (1) nach einem der vorhergehenden Ansprüche,
**dadurch gekennzeichnet, dass**
das erste Klemmelement (11) Rastmittel (16) zum Verrasten mit korrespondierenden Gegenrastmitteln (17) der Zugentlastungseinrichtung (10) aufweist, wobei
durch die Rastmittel (16) und Gegenrastmittel (17) definierte Rastpositionen den Verschwenkpositionen entsprechen.

9. RJ45-Stecker (1) nach Anspruch 8,
**dadurch gekennzeichnet, dass**
die Gegenrastmittel (17) an dem zweiten Klemmelement (12) ausgebildet sind.

10. RJ45-Stecker (1) nach einem der Ansprüche 8 oder 9,
**dadurch gekennzeichnet, dass**
das erste und/oder das zweite Klemmelement (11, 12) gegenüberliegende Seitenwände (14, 15) aufweisen, die sich in Richtung zu dem jeweils anderen Klemmelement (12, 11) erstrecken, und die Rastmittel (16) und/oder Gegenrastmittel (17) an den Seitenwänden (14, 15) ausgebildet sind.

11. RJ45-Stecker (1) nach einem der vorhergehenden Ansprüche,
**dadurch gekennzeichnet, dass**
das erste und/oder das zweite Klemmelement (11, 12) an seiner dem jeweils anderen Klemmelement (12, 11) zugewandten Seite einen konvexen Querschnitt aufweist.

## Claims

1. An RJ45 plug (1) with
a plug housing (2), which has an insertion opening (5) for insertion of a cable (6), and
a tension relief device (10), which is designed to clamp the cable (6) externally on the plug housing (2),
wherein
the tension relief device (10) comprises a first and a second clamping element (11, 12), which are arranged on the plug housing (2) on sides of the insertion opening (5) that are opposite in the peripheral direction,
the first clamping element (11) is held on the plug housing (2) pivotably in the direction of the second clamping element (12), and
the tension relief device (10) comprises fixing means (16, 17), with which the first clamping element (11) can be fixed relative to the second clamping element (12) in a plurality of pivot positions,
**characterised in that**
the first clamping element (11) has an arc shape on its side facing the second clamping element (12), wherein the arc is concave in the longitudinal direction of the cable (6).

2. The RJ45 plug (1) according to claim 1,
**characterised in that**
the plug housing (2) has a first and a second housing shell (3, 4), and the first clamping element (11) is held on the first housing shell (3) and the second clamping element (12) is held on the second housing shell (4).

3. The RJ45 plug (1) according to claim 2,
**characterised in that**
the first and the second housing shell (3, 4) are held against one another pivotably in a region opposite the insertion opening (5).

4. The RJ45 plug (1) according to any one of the preceding claims,
**characterised in that**
the first clamping element (11) is provided on its side facing the second clamping element (12) with engagement means (13) for engaging in a sheathing of the cable (6).

5. The RJ45 plug (1) according to claim 4,
**characterised in that**
the first clamping element (11) is provided with a plurality of engagement means (13), and
the engagement means (13) are arranged spaced apart from one another in the insertion direction of the cable (6).

6. The RJ45 plug (1) according to any one of the preceding claims,
**characterised in that**
the second clamping element (12) is provided on its side facing the first clamping element (11) with engagement means (13) for engaging in a sheathing of the cable (6).

7. The RJ45 plug (1) according to any one of preceding claims 4 to 6,
**characterised in that**
the engagement means are formed as pins (13).

8. The RJ45 plug (1) according to any one of the preceding claims,
**characterised in that**
the first clamping element (11) comprises latching means (16) for latching with corresponding counter latching means (17) of the tension relief device (10), wherein
latch positions defined by the latching means (16) and counter latching means (17) correspond to the pivot positions.

9. The RJ45 plug (1) according to claim 8,
**characterised in that**
the counter latching means (17) are formed on the second clamping element (12).

10. The RJ45 plug (1) according to either one of claims 8 or 9,
**characterised in that**
the first and/or the second clamping element (11, 12) have opposite side walls (14, 15), which extend in the direction of the other clamping element (12, 11), and the latching means (16) and/or counter latching means (17) are formed on the side walls (14, 15).

11. The RJ45 plug (1) according to any one of the preceding claims,
**characterised in that**
the first and/or the second clamping element (11, 12) has a convex cross-section on its side facing the other clamping element (12, 11).

## Revendications

1. Connecteur RJ45 (1) pourvu
d'un boîtier de connecteur (2) qui présente un orifice d'insertion (5) pour l'insertion d'un câble (6),
d'un dispositif de décharge de traction (10) qui est conçu pour serrer le câble (6) à l'extérieur sur le boîtier de connecteur (2),
où
le dispositif de décharge de traction (10) comprend un premier et un deuxième éléments de serrage (11, 12), qui sont disposés sur le boîtier de connecteur (2) au niveau de côtés de l'orifice d'insertion (5) situés en face de la direction circonférentielle,
le premier élément de serrage (11) étant maintenu sur le boîtier de connecteur (2) en pouvant pivoter en direction du deuxième élément de serrage (12), et
le dispositif de décharge de traction (10) présente des moyens de fixation (16, 17) avec lesquels le premier élément de serrage (11) peut être fixé dans une multiplicité de positions de pivotement par rapport au deuxième élément de serrage (12),
**caractérisé en ce que**
le premier élément de serrage (11) présente une forme en arc au niveau de son côté orienté vers le deuxième élément de serrage (12), où l'arc est conçu concave dans la direction longitudinale du câble (6).

2. Connecteur RJ45 (1) selon la revendication 1,
**caractérisé en ce que**
le boîtier de connecteur (2) présente une première et une deuxième coques de boîtier (3, 4), et le premier élément de serrage (11) est maintenu sur la première coque de boîtier (3), et le deuxième élément de serrage (12) est maintenu sur la deuxième coque de boîtier (4).

3. Connecteur RJ45 (1) selon la revendication 2,
**caractérisé en ce que**
la première et la deuxième coques de boîtier (3, 4) sont maintenues l'une à l'autre en pouvant pivoter dans une zone située à l'opposé de l'orifice d'insertion (5).

4. Connecteur RJ45 (1) selon l'une des revendications précédentes,
**caractérisé en ce que**
le premier élément de serrage (11) est conçu doté de moyens d'insertion (13) destinés à l'insertion dans une gaine du câble (6) au niveau de son côté orienté vers le deuxième élément de serrage (12).

5. Connecteur RJ45 (1) selon la revendication 4,
**caractérisé en ce que**
le premier élément de serrage (11) est conçu doté d'une multiplicité de moyens d'insertion (13), et
les moyens d'insertion (13) sont disposés espacés dans la direction d'insertion du câble (6).

6. Connecteur RJ45 (1) selon l'une des revendications précédentes,
**caractérisé en ce que**
le deuxième élément de serrage (12) est conçu doté de moyens d'insertion (13) destinés à l'insertion dans une gaine du câble (6) au niveau de son côté orienté vers le premier élément de serrage (13).

7. Connecteur RJ45 (1) selon l'une des revendications précédentes 4 à 6,
**caractérisé en ce que**
les moyens d'insertion sont conçus sous forme de broches (13).

8. Connecteur RJ45 (1) selon l'une des revendications précédentes,
**caractérisé en ce que**
le premier élément de serrage (11) présente des moyens de butée (16) pour la mise en butée avec des moyens de butée complémentaires (17) correspondants du dispositif de décharge de traction (10), où,
par les moyens de butée (16) et les moyens de butée complémentaires (17), des positions de butée définies correspondent aux positions de pivotement.

9. Connecteur RJ45 (1) selon la revendication 8,
**caractérisé en ce que**
les moyens de butée complémentaires (17) sont conçus sur le deuxième élément de serrage (12).

10. Connecteur RJ45 (1) selon l'une des revendications 8 ou 9,
**caractérisé en ce que**
le premier et/ou le deuxième éléments de serrage (11, 12) présentent des parois latérales (14, 15), se situant l'une en face de l'autre, qui s'étendent respectivement en direction de l'autre élément de serrage (12, 11), et les moyens de butée (16) et/ou les moyens de butée complémentaires (17) sont conçus sur les parois latérales (14, 15).

11. Connecteur RJ45 (1) selon l'une des revendications précédentes,
**caractérisé en ce que**
le premier et/ou le deuxième éléments de serrage (11, 12) présentent respectivement une section transversale convexe au niveau de leur côté orienté vers l'autre élément de serrage (12, 11).
